# EUROPÄISCHE PATENTSCHRIFT

(11) **EP 0 037 034 B1**
(45) Veröffentlichungstag und Bekanntmachung des Hinweises auf die Patenterteilung: **28.12.1983**
(21) Anmeldenummer: 81102096.5
(22) Anmeldetag: 20.03.1981
(51) Int. Cl.: A47B 88/04

(54) **Schublade aus Kunststoff mit mindestens einer versteifenden Führungsschiene**
A plastics drawer with a stiffening and guiding strip
Tiroir en matière plastique avec une bande de guidage renforçante

(30) Priorität: 24.03.1980 DE 3011271
(43) Veröffentlichungstag der Anmeldung: 07.10.1981
(73) Patentinhaber: MESAX AG, CH-8600 Dübendorf (CH)
(72) Erfinder: Alexander, Gaspar, CH-8600 Dübendorf (CH)
(74) Vertreter: Blum, Rudolf Emil Ernst

## Beschreibung

Die Erfindung betrifft eine Schublade aus Kunststoff mit mindestens einer versteifenden Führungsschiene, insbesondere aus Metall, die in eine Aussparung in einem Doppelwandbereich der oder jeder Seitenwand der Schublade wandparallel eingesteckt und im wesentlichen spielfrei in Richtung auf die Seitenwand gehalten ist und die abgewinkelte Haltelaschen zur Halterung an den gegenüberliegenden Stirnwänden der Schublade aufweist, insbesondere für Büromöbel.

An Schubladen für Büromöbel werden infolge der Belastung und daraus sich ergebenden Verformungskräften besondere Anforderungen hinsichtlich der Festigkeit und Unterteilbarkeit der Schubladen gestellt.

Dies gilt in ganz besonderem Masse für Schubladen aus Kunststoff. Beispielsweise wird für den maximalen Durchhang der voll belasteten 2xA4 ausgezogenen Schublade mit 50 up ein Wert von 13 mm vorgeschrieben, - eine Forderung, die mit Kunststoff-Konstruktionen nur sehr schwer erfüllbar ist.

Es sind bereits Schubladen aus Kunststoff bekannt, welche jedoch trotz baulicher Vorkehrungen wie Doppelwandkonstruktionen (DE-A-19 02 905) oder Verwendung von Verstärkungsschienen aus Metall (DE-U-71 13 565, DE-A-22 02 312, 2610288, CH-A-537 174) oder einer Kombination dieser beiden Maßnahmen (DE-A-24 02 554, Fig. 3, 4) nicht den gestellten Anforderungen genügen.

Bei einer Schublade der zuletzt genannten und eingangs beschriebenen Art sind die Haltelaschen mittels Schrauben an den Stirmwänden befestigt (DE-A-24 02 554). Die Schiene ist im Doppelwandbereich lediglich von im Abstand angeordneten Rippen unterstützt, die von beiden Wandteilen vorragen und zwischen sich Spalte freilassen, deren Gesamtheit die "Aussparung" zur Aufnahme der Schiene bilden.

Aufgabe der Erfindung ist es, eine Schublade aus Kunststoff mit einer versteifenden Führungsschiene zu schaffen, welche alle Festigkeitsforderungen erfüllt, billig in der Herstellung ist, eine einfache Montage der Schiene an der Schublade ohne Zuhilfenahme von Befestigungsmitteln, wie Schrauben, ermöglicht und verschiedenen Arten (Einfachauszug, Doppelauszug) von Führungen angepasst werden kann.

Zur Lösung dieser Aufgabe ist bei einer Schublade der eingangs genannten Art erfindungsgemäß vorgesehen, daß die Haltelaschen an- ihren freien Enden Haken aufweisen, die - hinter an den Schubladenstirnwänden angeordnete Rippen greifen, und daß die Schiene im eingesteckten Zustand an der oder jeder Seitenwand mittels mindestens einer federnden Rastnase am einen Teil mit einer Ausnehmung am anderen Teil zu ihrer vertikalen Halterung zusammenwirkt. Somit ist die erfindungsgemäße Schiene mittels Dreipunktbefestigung, nämlich mittels der zwei seitlichen Haken, der Aussparung und der Rastnase ohne jedes zusätzliche Befestigungsmittel an der Schublade lediglich durch Einstecken montiert und in allen Richtungen verankert.

Die Verbindung ist unlösbar, es sei denn, ein Zugang zu den Rastnasen von außen her ist vorgesehen, über den diese vonhand oder mittels eines Werkzeuges aus den Ausnehmungen ausgerastet werden können, so daß die Schiene aus der Aussparung herausgezogen werken kann.

Die Schublade genügt allen Festigkeitsansprüchen der Praxis und zeichnet sich insbesondere durch eine hervorragende Verwindungssteifigkeit aus. Vorteilhaft ist vorgesehen, daß die Ausnehmung in einem vertikalen Abschnitt der Schiene vorgesehen ist, der bei der Montage der Schiene an der Schublade von unten über die seitlich federnd nachgebende Rastnase geschoben wird, wobei die Rastnase im in die Ausnehmung eingefederten Zustand mit einem etwa horizontal verlaufenden Absatz am oberen rand der Ausnehmung anliegt.

Für die Halterung der Schiene an der Schublade in vertikaler Richtung ist günstig, wenn die oder jede Seitenwand zwei Rastnasen im Abstand voneinander und jede Schiene entsprechend zwei Ausnehmungen für diese Rastnasen aufweist.

Um ein seitliches Anlegen der Schiene an die Seitenwand und damit eine Führung beim Einstecken der Schiene vor ihrem Eindringen in die Aussparung zu ermöglichen, ist vorteilhaft vorgesehen, daß die Rippen an den Schubladenstirnwänden sich von deren oberem Rand nur über einen Teil von deren Länge nach unten erstrecken und unten Raum zu Anlegen der Schiene an die Seitenwand lassen, und daß die Haken in einem unteren Bereich der Schiene angeordnet sind.

Die Schiene kann im oberen Bereich eine Z-förmige horizontale Abwinkelung aufweisen, die an einem Quersteg der Seitenwand unten anliegt und die vertikale Belastung durch die Schublade aufnimmt.

Bei einer weiteren Ausgestaltung der Schublade, bei der in bekannter Weise Führungsrippen für die Schiene im Doppelwandbereich vorgesehen sind, ist vorteilhaft vorgesehen, daß die Führungsrippen von einer Wand des Doppelwandbereiches ausgehen und die Aussparung für die Schiene zwischen ihren Scheiteln und der anderen Wand bilden. Dadurch ist die Schiene im Doppelwandbereich über ihre ganze Länge durchgehend von der anderen Wand abgestützt. Diese andere Wand ist zweckmäßig ein Außenwandteil des Doppelwandbereiches, wobei dann die Führungsrippen vom Innenwandteil des Doppelwandbereiches ausgehen. Die Schiene kann zusätzlich an einem dieses Innenwandteil nach unten fortsetzenden, einwandigen Bereich der Seitenwand anliegen, so daß die Schiene also nicht nur im Doppelwandbereich sondern auch darunter sowie über die genannte Abwinkelung Flächenkontakt mit den entsprechenden Schubladenwänden bzw. den Quersteg hat. Dies ergibt einen günstigen Kraftfluß ohne örtliche Überbeanspruchung zwischen Schiene und Schublade sowie eine klapperfreie Halterung der Schiene an der Schublade, insbesondere dann, wenn die Schiene noch im warmen Zustand des Kunststoffes bei der Herstellung der Schublade in die Aussparung eingesteckt wird. Dies ergibt einen innigen Verbund zwischen Schiene und Schublade nach dem Abkühlen.

Wie an sich bekannt, können die Wandteile des Doppelwandbereiches durch Brückenstege zusammengehalten sein, welche parallel zu den Führungsrippen verlaufen und Schlitze im oberen Abschnitt der Schiene an derem montierten Zustand durchsetzen. Wie weiter bekannt, können zwischen den Führungsstegen bzw. Brückenstegen Steckschlitze zum Einhängen von Einhängeteilen in die Schublade vorgesehen sein.

Die Erfindung ist im folgenden anhand schematischer Zeichnungen an einem Ausführungsbeispiel mit weiteren Einzelheiten näher erläutert. Es zeigen:
Fig. 1 eine perspektivische Ansicht einer Schublade und einer dazugehörigen Schiene in noch nicht montiertem Zustand der Schiene an der Schublade;
Fig. 2 einen im Maßstab vergrößerten Ausschnitt der Schublade nach Fig. 1 wiederum in perspektivischer Ansicht;
Fig. 3 einen Teilschnitt nach der Linie 111-111 in Fig. 2;
Fig. 4 einen Teilschnitt nach der Linie IV-IV in Fig. 3;
Fig. 5 einen Teilschnitt nach der Linie V-V in Fig. 2 und
Fig. 6 einen Teilschnitt nach der Linie VI-VI in Fig. 5.

Die in den Figuren gezeigte Schublade aus Kunststoff hat Seitenwände 1, 2, eine vordere und eine hintere Stirnwand 3, 4 und einen Boden 5. Jede Seitenwand 1, 2 hat einen einwandigen unteren Bereich 6, der in einen Innenwandteil 7 eines oberen Doppelwandbereiches übergeht. Der Innenwandteil 7 und das einwandige Seitenwandteil 6 sind durch einen nach außen vorkragenden Quersteg 8 getrennt. Von diesem Quersteg 8 ragen in einer Reihe mit gleichen Abständen Rippen 9, 10 weg. Die Rippen 9 bilden Führungsrippen, welche einen seitlichen Abstand zueinem Außenwandteii 1-1 des _{D}op^{p}eiwand_{b}er-eiches- lassen, während etwa jede fünfte Rippe als Brückensteg 10 ausgebildet ist, der eine Verbindung zwischen dem Innenwandteil 7 und dem Außenwandteil 11 herstellt. Zwischen den Führungsrippen 9 und den Brückenstegen 10 sind jeweils Steckschlitze 12 zur Aufnahme und Halterung nicht gezeigter Einhängeteile im Außenwandteil 11 angeordnet. Das Außenwandteil 11 ist zur Bildung eines im Querschnitt U-förmigen Kragens 13 nach außen und unten zurückgebogen. Dieser Kragen bildet also eine äußere Abrundung der Seitenwände zur weiteren Versteifung und aus ästhetischen Gründen.

Nahe den Enden der Seitenwand 1,2 ist am Innenwandteil 7 je eine in den Doppelwandbereich hineinragende Rastnase 14 angeformt. Diese Rastnase 14 verjüngt sich nach unten und hat oben einen Absatz 15 (Fig. 1, 5). Sie dient zur Halterung in vertikaler Richtung einer metallenen Schiene 30, wie im folgenden noch näher beschrieben ist.

Auch an den Stirnwänden 3, 4 gibt es einen einwandigen unteren Bereich 16, der sich in ein Innenwandteil 17 eines Doppelwandbereiches fortsetzt. Der Außenwandteil 18 dieses Doppelwandbereiches ist in gleicher Weise wie der Krasen 13 über Brückenstege (nicht gezeigt) mit dem Innenwandteil 17 verbunden. Ferner gibt es Führungsrippen 19, die von einem den Bereich 16 vom Innenwandteil 17 trennenden Quersteg 20 aus hochragen und einen Abstand zum Außenwandteil 18 freilassen. Zusammen mit Steckschlitzen 21 ermöglichen die Führungsrippen 19 das Einhängen von Einhängteilen.

Im Bereich nahe der Ecke 22 der Schublade, wo die Seitenwand 1 mit der Stirnwand 4 zusammenstößt, ragt vom Außenwandteil 18 eine Rippe 23 nach innen. Diese Rippe 23 hat einen unteren, abgesetzten Bereich 24, der einen Abstand zum bereich 16 freiläßt, und einen oberen Bereich 25, der das Außenwandteil 18 mit dem Innenwandteil 17 verbindet. Die Rippe 23 setzt erst ein Stück oberhalb des Bodens 5 innen an dem Außenwandteil 18 an.

Die Schiene 30, die perspektivisch in Fig. 1 und in verschiedenen Querschnitten in den _ Figuren 3 bis 6 dargestellt ist, weist einen oberen Abschnitt 31 auf. Dieser obere Abschnitt ist durch Schlitze 32 unterteilt. An den beiden Enden ist je eine rechteckige Ausnehmung 33 vorgesehen. Jede rechteckige Ausnehmung hat Abmessungen, die ein Einrasten der Nase mit ihrem Absatz 1 5 am oberen Rand 34 der Ausnehmung 33 ermöglichen.

An ihren freien Enden hat die Schiene jeweils eine abgewinkelte Haltelasche 35, deren freies Ende zu einem Haken 36 in Richtung parallel zur Hauptlängserstreckung der Schiene abgebogen ist. Der Abstand zwischen dem unteren Bereich der Rippe 23 und dem Bereich 16 ist so bemessen, daß die haltelaschen 35 hindurchpassen und sich mit den Haken 36 hinter die Rippe 23 legen können. Die Haltelaschen 35 sind von einem unteren Abschnitt 37 die Schiene abgewinkelt. Dieser untere Bereich 37 hängt mit dem oberen Bereich 31 über eine Abwinkelung 38 zusammen, die zur Aufnahme der Schubladenlast dient und horizontal verläuft.

Am unteren Ende des Abschnittes 37 ist die Schiene 30 zur Versteifung nochmals mit einer Abwinkelung 39 versehen. Die vorzugsweise aus Stahlblech geformte Schiene wird zur Montage an der Schublade zunächst mit ihrem unteren Abschnitt 37 an das untere Seitenwandteil 6 angelegt, so daß das obere Ende der Haltelasche 35 mit Haken 35 noch unterhalb der Rippe 23 liegt. In dieser Höhe ist ein Anlegen der Schiene 30 an die Seitenwand ohne Behinderung möglich. Dann wird die Schiene wie in den Zeichnungen gesehen vertikal nach oben geschoben. Dabei kommt zunächst der Haken 36 in eine Stellung in der er hinter den unteren Abschnitt 24 der Rippe 23 greift (Fig. 4). Dann fährt der obere Abschnitt 31 in die zwischen den Rippen 9 und dem Außenwandteil 11 gebildete Aussparung ein, deren Breite in Fig. 6 mit a bezeichnet ist und in etwa der Schienenbreite entspricht. Auf der Außenseite ist also die Aussparung von der durchgehenden Wand 11 begrenzt, während sie auf der Innenseite von den Scheiteln der Führungsrippen 9 begrenzt ist.

Der obere Abschnitt 31 der Schiene fährt dabei mit seinen die Ausnehmungen 34 enthaltenden Endbereichen über die Rastnasen 14 und drückt in diese gegen das Innenwandteil 7 in Fig. 5 gesehen nach rechts zurück, bis die Rastnasen 14 mit ihrem Absatz 15 hinter die oberen Ränder 34 der Ausnehmungen 33 einrasten. Die Schiene 30 ist dann durch die Rastnasen 14 in vertikaler Richtung an der Schublade gehalten. Gegen ein Abziehen in seitlicher Richtung (in den Fig. 3 bis 6 gesehen nach links) ist die Schiene durch das Zusammenwirken der Haken 36 und der Rippen 23 gehalten. Insbesondere aus den Fig. 3 und 5 ist ersichtlich, daß die Schiene mit ihrem oberen Abschnitt 31 an dem Außenwandteil 11 und mit ihrem unteren Abschnitt 37 an dem Seitenwandteil 6 anliegt. Um stets ein sattes Anliegen in allen Flächenbereichen zu gewährleisten, was hinsichtlich der Kraftübertragung zwischen Schublade und Schiene zur Bildung einer Einheit in diesen beiden Teilen bevorzugt ist, kann die Schiene wie beschrieben in noch warmen Zustand der Kunststoffschublade montiert werden.

Ein Lösen der Schiene ist möglich, wenn die Rastnase 14 aus der Ausnehmung 33 herausfederbar ist. Dies kann mittels eines Werkzeuges, beispielsweise eines Schraubenziehers, bewerkstelligt werden, der in den in Fig. 2 und 5 sichtbaren Schlitz 27 zum Zurückdrücken der Rastnase 14 eingesteckt wird. Die Schiene 30 kann dann wieder aus der Schublade herausgezogen werden.

Ersichtlich dient die Abwinkelung 38 der Schiene zur Übertragung der von der Schublade über den Quersteg 8 ausgeübten Last auf die Schiene und von dort auf ein nicht gezeigtes Führungsteil in dem Möbelstück, in welchem die Schublade eingebaut ist.

## Patentansprüche

1. Schublade aus Kunststoff mit mindestens einer versteifenden Führungsschiene (30), insbesondere aus Metall, die in eine Aussparung in einem Doppelwandbereich der oder jeder Seitenwand (12) der Schublade wandparallel eingesteckt und im wesentlichen spielfrei in Richtung auf die Seitenwand gehalten ist und die abgewinkelte Haltelaschen (35) zur Halterung an den gegenüberliegenden Stirnwänden der Schublade aufweist, dadurch gekennzeichnet, daß die Haltelaschen (35) an ihren freien Enden Haken (36) aufweisen, die hinter an den Schubladenstirnwänden angeordnete Rippen (23) greifen, und daß die Schiene (30) im eingesteckten Zustand an der oder jeder Seitenwand (1, 2) mittels mindestens einer federnden Rastnase (14) am einen Teil (1, 2 oder 30) mit einer Ausnehmung (33) am anderen Teil (30 oder 1, 2) zu ihrer vertikalen Halterung zusammenwirkt.

2. Schublade nach Anspruch 1, dadurch gekennzeichnet, daß die Ausnehmung (33) in einem vertikalen Abschnitt (31) der Schiene (30) vorgesehen ist, der bei der Montage der Schiene an der Schublade von unten über die seitlich federnd nachgebende Rastnase (14) geschoben wird.

3. Schublade nach Anspruch 2, dadurch gekennzeichnet, daß die Rastnase (14) in in die Ausnehmung (33) eingerastetem Zustand mit einem etwa horizontal verlaufenden Absatz (15) am oberen Rand (34) der Ausnehmung anliegt.

4. Schublade nach einem der Ansprüche 1 bis 3, dadurch gekennzeichnet, daß die oder jede Seitenwand (1, 2) zwei Rastnasen (14) im Abstand voneinander und jede Schiene entsprechend zwei Ausnehmungen (33) aufweist.

5. Schublade nach einem der Ansprüche 1 bis 4, dadurch gekennzeichnet, daß die Rippen (23) an den Schubladenstirnwänden sich von deren oberem Rand nur über einen Teil von deren Länge nach unten erstrecken und unten Raum zum Anlegen der Schiene (30) an die Seitenwand lassen, und daß die Haken (36) in einem unteren Bereich (37) der Schiene (30) angeordnet sind.

6. Schublade nach einem der Ansprüche 1 bis 5, dadurch gekennzeichnet, daß die Schiene (30) im oberen Bereich eine Z-förmige horizontale Abwinkelung (38) aufweist, die an einem Quersteg (8) der Seitenwand unten anliegt und die vertikale Belastung durch die Schublade aufnimmt.

7. Schublade nach einem der Ansprüche 1 bis 6, bei der Führungsrippen für die Schiene im Doppelwandbereich vorgesehen sind, dadurch gekennzeichnet, daß die Führungsrippen (9) von einer Wand. (7)- des Doppelwandbereiches ausgehen und die Aussparung für die Schiene (30) zwischen ihren Scheiteln und der anderen Wand (11) bilden.

8. Schublade nach Anspruch 7, dadurch gekennzeichnet, daß die Führungsrippen vom Innenwandteil (7) des Doppelwandbereiches ausgehen und die Schiene mit ihrem oberhalb des Quersteges (8) gelegenen Abschnitt (31) an dem Aussenwandteil (11) des Doppelwandbereiches anliegt, während sie mit ihrem unterhalb des Quersteges (8) gelegenen Abschnitt (37) an einem das Innenwandteil (7) nach unten fortsetzenden, einwandigen Bereich (6) der Seitenwand anliegt.

9. Schublade nach einem der Ansprüche 1 bis 8, dadurch gekennzeichnet, daß der Aussenwandteil (8) des Doppe'Iwandbereiches zur Bildung eines im Querschnitt U-förmigen Kragens (13) nach außen und unten zurückgebogen ist.

10. Schublade nach einem der Ansprüche 1 bis 9, dadurch gekennzeichnet, daß die Wandteile (7, 11) des Doppelwandbereiches durch Brückenstege (10) zusammengehalten sind, welche parallel zu den Führungsrippen (9) verlaufen und Schlitze (32) im oberen Abschnitt (31) der Schiene (30) durchsetzen.

11. Schublade nach Anspruch 10, dadurch gekennzeichnet, daß zwischen den Führungsrippen (9) bzw. Brückenstegen (10) Steckschlitze (12) zum Einhängen von Einhängeteilen in die Schublade, vorgesehen sind.

## Revendications

1. Tiroir en matière plastique comportant au moins un rail de guidage (30) servant de raidisseur, notamment en métal, qui se trouve engagé dans un échancrure de chaque paroi latérale (1, 2) du tiroir, parallèlement à celle-ci, et retenu sensiblement sans jeu en orientation constante sur la paroi latérale, ce rail présentant des languettes de fixation (35) coudées pour assujettir le rail aux faces opposées des parois frontales (3, 4) du tiroir, le tiroir étant caractérisé en ce que les languettes de fixation (35) comportent sur leurs extrémités libres des crochets (36) adaptés à s'engager sur les nervures (23) prévues sur les faces postérieures des parois frontales du tiroir, et en ce que le rail (30), engagé en position de service sur chaque paroi latérale (1, 2), coopère avec cette paroi, au moyen d'au moins un bec de retenue élastique (14) disposé sur l'une des parties (1, 2 ou 30) et associé à une échancrure (33) ménagée dans l'autre partie (30 ou 1, 2) afin de maintenir le rail en position verticale.

2. Tiroir selon la revendication 1, caractérisé en ce que l'échancrure (33) est ménagée dans une partie verticale (31) du rail (30); cette partie verticale étant prévue pour être engagée par le bas, pour coulisser en passant sur le bec de retenue élastique (14) lors du montage du rail sur le tiroir.

3. Tiroir selon la revendication 2, caractérisé en ce que le bec de retenue (14) engagé en position de service dans l'échancrure (33), se trouve en appui contre un bord supérieur (34) de cette échancrure, grâce à une surface de décrochement (15) sensiblement horizontale du bec.

4. Tiroir selon l'une des revendications 1 à 3, caractérisé en ce que chaque paroi latérale (1, 2) du tiroir comporte deux becs de retenue (14) écartés l'un de l'autre, chaque rail comportant deux échancrures (33) correspondantes.

5. Tiroir selon l'une des revendications à 4, caractérisé en ce que les nervures (23) ménagées sur les parois frontales du tiroir ne s'étendent vers le bas à partir du bord supérieur du tiroir que sur une partie de la longueur disponible, en laissant en bas un espace pour le montage du rail (30) sur la paroi latérale; et en ce que les crochets (36) sont disposés sur une partie inférieure (37) du rail (30).

6. Tiroir selon l'une des revendications 1 à 5, caractérisé en ce que le rail (30) présente à sa partie supérieure un profil en Z (38) déporté horizontalement, et qui s'applique par en-dessous contre une nervure en saillie transversale (8) de la paroi latérale, pour supporter la charge du tiroir.

7. Tiroir selon l'une des revendications 1 à 6, comportant des nervures de guidage pour le rail dans une zone où la paroi est double, caractérisé en ce que les nervures de guidage (9) partent d'une paroi (7) de la zone où la paroi est double, en ménageant un espace pour loger le rail (30), entre les arêtes de ces nervures et l'autre paroi (11).

8. Tiroir selon la revendication 7, caractérisé en ce que les nervures de guidage partent de la paroi interne (7) de la zone où la paroi est double et en ce que le rail est en appui contre la paroi externe (11) de cette même zone, par sa partie (31) située au-dessus de la nervure en saillie transversale (8); la partie (37) du rail située en-dessous de la nervure en saillie transversale (8) se trouvant en appui contre une partie (6) en simple épaisseur, qui prolonge vers le bas la paroi interne (7).

9. Tiroir selon l'une des revendications 1 à 8, caractérisé en ce que la paroi externe (11) de la zone à double paroi présente un profil recourbé vers l'extérieur et vers le bas, de manière à constituer une bordure (13) ayant en section le profil d'un U.

10. Tiroir selon l'une des revendications 1 à 9, caractérisé en ce que les deux parties (7, 11) de la zone à paroi double sont reliées l'une à l'autre par des barrettes de jonction (10), disposées parallèlement aux nervures de guidage (9), et traversant des fentes (32) ménagées dans la partie supérieure (31) du rail (30).

11. Tiroir selon la revendication 10, carxctérisé en ce qu'il comporte des fentes de montage (12), ménagées entre les nervures de guidage (9) et les barrettes de jonction (10), pour suspendre des parties amovibles dans le tiroir.

## Claims

1. Drawer made of plastic, with at least one stiffening rail (30), possibly made of metal which is engaged in a recess provided in a double-walled portion of one or of each lateral wall of the drawer and maintained therein essentially without any play relatively to said lateral wall, the rail having angled fixation tongues (35) for maintaining it with respect to opposed frontal walls of the drawer, characterized in that the free end of the tongues is provided with hooks (36) shaped so as to engage behind ribs (23) provided on the frontal walls of the drawer, and in that, when the rail (30) is engaged with one or all lateral walls (1, 2), the rail and said wall cooperate by means of at least one elastic clip- in ratchet (14) provided on one of these parts (1, 2 or 30) and of a corresponding recess (33) provided on the other (30 or 1, 2) in order to maintain the rail in a vertical position.

2. Drawer according to claim 1, characterized in that the recess (33) is located in a vertical part (31) of the rail (30), where this vertical part is adapted to being pushed over the ratchet (14) so as to force it to yield resiliently sideways, when the rail is mounted on the drawer.

3. Drawer according to claim 2, characterized in that when the ratchet (14) is operationally engaged in the recess (33) it rests against the upper edge (34) of the recess through an essentially horizontal shoulder (15).

4. Drawer according to any of claims 1-3, characterized in that the or all lateral walls (1, 2) exhibit two ratchets (14) at a certain distance from each other, and that each rail correspondingly exhibits two recesses (33).

5. Drawer according to any of claims 1-4, characterized in that the ribs (23) provided on the frontal walls of the drawer extend downwards from the upper edge of the same only over a part of the available height, leavin^{q} room at the bottom for the fixation of the rail (30) against the lateral wall, and in that the hooks (36) are located on the lower part (37) of the rail (30).

6. Drawer according to any of claims 1-5, characterized in that the upper part of the rail (30) presents a Z-shaped, horizontal balcony (38), which abuts from underneath against a laterally protruding rib (8) of the lateral wall and supports the vertical load of the drawer.

7. Drawer according to any one of claims 1-6, with guiding ribs provided for the rail in said double-walled portion of the wall, characterized in that the guiding ribs (9) extend from one wall (7) of said double-walled portion and provide the recess for the rail (30) between their crests and the other wall (11).

8. Drawer according to claim 7, characterized in that the guiding ribs extend from the inner wall part (7) of the double-walled portion, and that the rail abuts against the outer wall part (11) of this portion through that part (31) of the rail which lies above the laterally protruding rib (8), whilst its part (37) which lies underneath the laterally protruding rib (8) abuts against a single-walled portion (6) of the lateral wall which forms a downward prolongation of the inner wall part (7).

9. Drawer according to any of claims 1-8, characterized in that the outer part (11) of the double-walled portion is curved outwards and downwards in order to form a rim (13) with a U-shaped cross-section.

10. Drawer according to any of claims 1-9, characterized in that the wall parts (7, 11) of the double-walled portion are connected through cross-pieces (10) which run parallel to the guiding ribs (9) and through slits (32) provided in the upper part (31) of the rail (30).

11. Drawer according to claim 10, characterized in that positioning slits (12) are provided between the guiding ribs (9) or between the cross-pieces (10), respectively, in order to suspend removable parts in the drawer.
